# FASCICULE DE BREVET EUROPEEN

(11) **EP 3 336 874 B1**
(45) Date de publication et mention de la délivrance du brevet: **05.02.2025**
(21) Numéro de dépôt: 17206303.4
(22) Date de dépôt: 08.12.2017
(51) Int. Cl.: H01H 71/46

(54) **INTERRUPTEUR**
TRENNSCHALTER
SWITCH

(30) Priorité: 15.12.2016 FR 1662535
(43) Date de publication de la demande: 20.06.2018
(73) Titulaire: HAGER-ELECTRO SAS, 67210 Obernai (FR)
(72) Inventeur: BOITEUX, Vincent, 67200 Strasbourg (FR); SCHMITT, Grégrory, 57370 Phalsbourg (FR)
(74) Mandataire: Cabinet Nuss

(56) Documents cités:
- EP-A1- 0 439 882
- FR-A1- 2 553 929
- JP-A- 2002 093 301
- JP-A- H0 246 618
- US-A1- 2009 051 470

## Description

La présente invention concerne un interrupteur comprenant un banc de contact électrique agencé pour basculer entre un premier état de contact où un courant électrique peut circuler à travers le banc de contact électrique et un deuxième état de contact où la circulation du courant électrique à travers le banc de contact électrique est interrompue.

Un tel interrupteur est généralement connu. Cet interrupteur fait office d'un outil de sécurité dans le réseau électrique d'un immeuble. Cet interrupteur peut être actionné de façon manuelle, par exemple pour couper le courant électrique lorsqu'il faut exécuter des travaux sur le réseau et ainsi éviter d'être électrocuté. L'interrupteur peut également être activé mécaniquement et automatiquement en cas de surintensité de courant, de court-circuit, ou de courant de fuite sur le réseau.

De nos jours les immeubles sont de plus en plus équipés d'un bus domestique permettant de fournir des données à divers endroits dans l'immeuble. D'autre part il y a un intérêt croissant pour collecter des données relatives au fonctionnement d'appareils afin d'améliorer leur fiabilité. Toutefois une liaison entre un interrupteur et un bus sur lequel des données peuvent circuler pose un problème, car il faut prélever les données au niveau de l'interrupteur même. Une telle intervention risque de perturber le fonctionnement de l'interrupteur et d'affecter ainsi la sécurité.

Le document JPH0246618A divulgue un interrupteur selon le préambule de la revendication 1.

L'invention a pour but de réaliser un interrupteur qui permet de fournir de l'information à un bus de données sans pour autant devoir intervenir directement sur le fonctionnement de l'interrupteur.

A cette fin un interrupteur suivant l'invention est selon la revendication 1.

L'usage d'un autre interrupteur, qui est distinct du banc de contact électrique, permet de ne pas devoir intervenir directement sur le banc de contact électrique et donc de considérablement limiter les risques d'interférer sur le fonctionnement de l'interrupteur. Puisque l'autre interrupteur est en liaison avec le banc de contact électrique de telle façon à être actionné par un basculement du banc de contact du premier état de contact vers le deuxième état de contact, permet à cet autre interrupteur de suivre un basculement de l'interrupteur. Le fait de fournir un signal électrique indiquant un l'état de contact de l'autre interrupteur permet de communiquer cet état de contact, qui correspond à celui de l'interrupteur, à un bus.

Selon l'invention, le banc de contact électrique est logé dans un boîtier ayant une paroi externe, laquelle liaison entre le banc de contact électrique et l' autre interrupteur est formée par un organe de transmission qui est monté entre la paroi externe et l' autre interrupteur, lequel organe de transmission est monté de façon à être déplacé par un basculement du banc de contact du premier état de contact vers le deuxième état de contact pour ainsi actionner l' autre interrupteur. L'usage d'un organe de transmission faisant la liaison entre le boîtier du banc de contact électrique et l'autre interrupteur permet une transmission qui ne perturbe pas le fonctionnement de l'interrupteur.

Une forme de réalisation préférentielle d'un interrupteur suivant l'invention est caractérisée en ce que l'organe de transmission est formé par une came. Une came forme une transmission fiable et peu onéreuse.

L'interrupteur suivant l'invention est notamment caractérisée en ce qu'il comporte un ergot faisant saillie à partir de la paroi externe du boîtier, lequel ergot est monté de façon à suivre le basculement du banc de contact, lequel organe de transmission est en contact avec ledit ergot. L'ergot forme ainsi une pièce de transmission pour transmettre le basculement du banc de contact vers la came.

Une autre forme de réalisation préférentielle d'un interrupteur suivant l'invention est caractérisée en ce que l'autre interrupteur est pourvue d'une palette de commande placée sur une face externe de l'autre interrupteur, l'organe de transmission étant en contact avec la palette de commande. L'usage d'une palette de commande permet une interface fiable entre l'organe de transmission et l'autre interrupteur.

De préférence, l'interrupteur peut comporter un autre boîtier à l'intérieur duquel l'organe de transmission et l'autre interrupteur sont logés.

L'invention sera maintenant décrite à l'aide des dessins qui illustrent une forme de réalisation d'un interrupteur suivant l'invention. Dans les dessins :
La figure 1 montre l'interrupteur dans le premier état de contact, et
La figure 2 montre l'interrupteur dans le deuxième état de contact.

Dans les dessins une même référence a été attribuée à un même élément ou à un élément analogue.

L'interrupteur 10 illustré aux figures 1 et 2 comprend un banc de contact électrique 1 agencé pour basculer entre un premier état de contact, comme illustré à la figure 1, où un courant électrique peut circuler à travers le banc de contact électrique et un deuxième état de contact, comme illustré à la figure 2, où la circulation du courant électrique à travers le banc de contact électrique est interrompue. De préférence l'interrupteur est un interrupteur différentiel. Un tel interrupteur est généralement placé dans un tableau électrique d'un immeuble ou d'un local et sert à couper le courant électrique en cas de court-circuit, de surintensité de courant, ou de courant de fuite sur l'alimentation en électricité de l'immeuble ou du local. L'interrupteur peut ainsi limiter les risques d'incendies, d'électrocution ou électrisation. L'interrupteur peut également être actionné manuellement, par exemple si un utilisateur veut couper un secteur de l'installation électrique de l'immeuble. A cette fin il comporte un levier de commande 12 accessible depuis l'extérieur et qui de préférence est relié mécaniquement au banc de contact. De préférence le banc de contact électrique est logé dans un boîtier 6 ayant une paroi externe, par exemple fabriquée en matière plastique. La matière plastique de la paroi isole ainsi électriquement le contact ou les contacts électriques du banc de contact.

L'interrupteur comporte également un autre interrupteur 2 qui est distinct du banc de contact électrique. Comme l'illustrent les figures, l'autre interrupteur et un organe de transmission 4 décrit ci-après sont de préférence logés dans un autre boîtier 13. Cet autre boîtier 13 est également fabriqué en matière plastique de façon à les isoler tous les deux électriquement. De préférence l'autre interrupteur est un micro-interrupteur. L'avantage d'un micro-interrupteur est qu'il peut facilement être logé dans le boîtier de l'interrupteur.

Cet autre interrupteur est en liaison avec le banc de contact électrique de telle façon à être actionné par un basculement du banc de contact du premier état de contact vers le deuxième état de contact. Cet autre interrupteur comporte une sortie 7 qui et est agencé pour y fournir un signal électrique indiquant l'état de contact de branchement de l'interrupteur. Cette sortie est de préférence accessible depuis l'extérieur de l'autre boîtier. De préférence l'autre interrupteur est pourvu d'une palette de commande 5 placée sur une face externe de cet autre interrupteur et logée à l'intérieur de l'autre boîtier.

Dans l'exemple illustré aux figures la liaison entre le banc de contact 1 et l'autre interrupteur 2 comprend un organe de transmission 4 qui est monté entre la paroi externe du boîtier 6 et l'autre interrupteur 2. L'organe de transmission est monté de façon à être déplacé par un basculement du banc de contact du premier état de contact vers le deuxième état de contact pour ainsi actionner l'autre interrupteur. De préférence cet organe de transmission est formé par une came montée sur un axe 8 de façon à pouvoir pivoter. Cette came est en contact avec la palette de commande 5 de l'autre interrupteur. Suivant une autre forme de réalisation l'organe de transmission est formé par une came montée sur une glissière.

Pour faciliter la liaison entre le banc de contact et la came, un ergot 3 est prévu dans le banc de contact. Cet ergot fait saillie à partir de la paroi externe 6 du boîtier et est monté de façon à suivre le basculement du banc de contact. L'ergot est à cette fin monté sur un autre axe 9 sur lequel le contact 1 du banc de contact est également monté. De préférence l'ergot est situé sur un coin du boîtier 6 car il peut ainsi être appliqué sur une extrémité de l'autre axe 9.

Pour faire basculer le ou les contact(s) du banc de contact du premier état de contact vers le deuxième état de contact, l'autre axe 9 est entraîné en rotation, par exemple sur un angle de 30°. Puisque l'ergot est monté sur cet autre axe, une rotation de cet autre axe va entraîner la rotation de l'ergot, qui dans l'exemple illustré bascule vers le bas. Cette rotation de l'ergot aura pour conséquence qu'il va entrer en contact avec la came 4 et ainsi également entraîner la came en rotation. La rotation de la came va provoquer qu'elle va entrer en contact avec la palette de commande 5 et donc activer l'autre interrupteur 2. L'activation de cet autre interrupteur va provoquer que le signal à la sortie 7 de l'autre interrupteur va changer de valeur. Cette valeur peut alors être communiquée à un bus où elle va pouvoir être distribuée à une centrale domestique ou à une unité de traitement de données. Ainsi l'état de contact du banc de contact peut être communiqué sans devoir intervenir sur le fonctionnement du banc de contact.

## Revendications

1. Interrupteur (10) comprenant un banc de contact (1) électrique agencé pour basculer entre un premier état de contact où un courant électrique peut circuler à travers le banc de contact électrique et un deuxième état de contact où la circulation du courant électrique à travers le banc de contact électrique est interrompue, **caractérisé en ce qu'**il comprend un autre interrupteur (2) qui est distinct du banc de contact électrique, lequel autre interrupteur est en liaison avec le banc de contact électrique de telle façon à être actionné par un basculement du banc de contact du premier état de contact vers le deuxième état de contact, lequel autre interrupteur comporte une sortie (7) et est agencé pour fournir à ladite sortie un signal électrique indiquant l'état de contact de l'autre interrupteur (2), le banc de contact électrique étant logé dans un boîtier (6) ayant une paroi externe, laquelle liaison entre le banc de contact électrique et l' autre interrupteur est formée par un organe de transmission (4), lequel organe de transmission est monté de façon à être déplacé par un basculement du banc de contact du premier état de contact vers le deuxième état de contact pour ainsi actionner l'autre interrupteur, l'interrupteur (10) comportant un ergot (3) lequel ergot est monté de façon à suivre le basculement du banc de contact, lequel organe de transmission est en contact avec ledit ergot (3) dans le deuxième état de contact, l'ergot (3) étant prévu dans le banc de contact (1), **caractérisé en ce que** l'organe de transmission (4) est monté entre la paroi externe et l'autre interrupteur (2) et **en ce que** ledit ergot (3) fait saillie à partir de la paroi externe du boîtier (6) .

2. Interrupteur suivant la revendication 1, **caractérisé en ce que** l'organe de transmission est formé par une came.

3. Interrupteur suivant l'une des revendications 1 à 2, **caractérisé en ce que** l'autre interrupteur est pourvue d'une palette (5) de commande placée sur une face externe de l'autre interrupteur, l'organe de transmission étant en contact avec la palette de commande.

4. Interrupteur suivant l'une des revendications 1 à 3, **caractérisé en ce que** l'autre interrupteur est un micro-interrupteur.

5. Interrupteur suivant l'une des revendications 1 à 4, **caractérisé en ce qu'**il comporte un autre boîtier à l'intérieur duquel l'organe de transmission et l'autre interrupteur sont logés.

6. Interrupteur suivant la revendication 5, **caractérisé en ce que** la sortie de l'autre interrupteur est accessible depuis l'extérieur de l'autre boîtier.

7. Interrupteur suivant l'une des revendications 1 à 6, **caractérisé en ce que** l'interrupteur est un interrupteur différentiel.

## Patentansprüche

1. Schalter (10) umfassend eine elektrische Kontaktbank (1), die dafür angeordnet ist, zwischen einem ersten Kontaktzustand, in dem ein elektrischer Strom durch die elektrische Kontaktbank fließen kann, und einem zweiten Kontaktzustand, in dem der Fluss des elektrischen Stroms durch die elektrische Kontaktbank unterbrochen ist, umzuschalten, **dadurch gekennzeichnet, dass** er einen weiteren Schalter (2) umfasst, der von der elektrischen Kontaktbank gesondert ist, wobei der weitere Schalter so mit der elektrischen Kontaktbank in Verbindung steht, dass er durch eine Umschaltung der Kontaktbank vom ersten Kontaktzustand zum zweiten Kontaktzustand betätigt wird, wobei der weitere Schalter einen Ausgang (7) aufweist und dafür angeordnet ist, an dem Ausgang ein elektrisches Signal zu liefern, das den Kontaktzustand des weiteren Schalters (2) angibt, wobei die elektrische Kontaktbank in einem Gehäuse (6) untergebracht ist, das eine Außenwand aufweist, wobei die Verbindung zwischen der elektrischen Kontaktbank und dem weiteren Schalter von einem Übertragungsorgan (4) gebildet ist, wobei das Übertragungsorgan so angebracht ist, dass es durch eine Umschaltung der Kontaktbank vom ersten Kontaktzustand zum zweiten Kontaktzustand bewegt wird, um so den weiteren Schalter zu betätigen, wobei der Schalter (10) einen Stift (3) aufweist, wobei der Stift so angebracht ist, dass er der Umschaltung der Kontaktbank folgt, wobei das Übertragungsorgan im zweiten Kontaktzustand mit dem Stift (3) in Kontakt steht, wobei der Stift (3) in der Kontaktbank (1) vorgesehen ist, **dadurch gekennzeichnet, dass** das Übertragungsorgan (4) zwischen der Außenwand und dem weiteren Schalter (2) angebracht ist, und dadurch, dass der Stift (3) von der Außenwand des Gehäuses (6) absteht.

2. Schalter nach Anspruch 1, **dadurch gekennzeichnet, dass** das Übertragungsorgan von einem Nocken gebildet ist.

3. Schalter nach einem der Ansprüche 1 bis 2, **dadurch gekennzeichnet, dass** der weitere Schalter mit einer Steuerfahne (5) versehen ist, die auf einer Außenseite des weiteren Schalters platziert ist, wobei das Übertragungsorgan mit der Steuerfahne in Kontakt steht.

4. Schalter nach einem der Ansprüche 1 bis 3, **dadurch gekennzeichnet, dass** der weitere Schalter ein Mikroschalter ist.

5. Schalter nach einem der Ansprüche 1 bis 4, **dadurch gekennzeichnet, dass** er ein weiteres Gehäuse umfasst, in dessen Innerem das Übertragungsorgan und der weitere Schalter untergebracht sind.

6. Schalter nach Anspruch 5, **dadurch gekennzeichnet, dass** der Ausgang des weiteren Schalters von außerhalb des weiteren Gehäuses zugänglich ist.

7. Schalter nach einem der Ansprüche 1 bis 6, **dadurch gekennzeichnet, dass** der Schalter ein Fehlerschutzschalter ist.

## Claims

1. Switch (10) comprising an electrical contact bank (1) designed to switch between a first contact state, in which an electric current can flow through the electrical contact bank, and a second contact state, in which the flow of electric current through the electrical contact bank is interrupted, **characterized in that** it comprises another switch (2), which is separate from the electrical contact bank, which other switch is connected to the electrical contact bank in such a way as to be actuated by a switching of the contact bank from the first contact state to the second contact state, which other switch has an output (7) and is designed to provide said output with an electrical signal indicating the contact state of the other switch (2), the electrical contact bank being accommodated in a housing (6) having an external wall, which connection between the electrical contact bank and the other switch is formed by a transmission element (4), which transmission element is mounted so as to be moved by a switching of the contact bank from the first contact state to the second contact state in order thus to actuate the other switch, the switch (10) having a lug (3), which lug is mounted so as to follow the switching of the contact bank, which transmission element is in contact with said lug (3) in the second contact state, the lug (3) being provided in the contact bank (1), **characterized in that** the transmission element (4) is mounted between the external wall and the other switch (2) and **in that** said lug (3) projects from the external wall of the housing (6).

2. Switch according to Claim 1, **characterized in that** the transmission element is formed by a cam.

3. Switch according to either of Claims 1 and 2, **characterized in that** the other switch is equipped with a control plate (5) positioned on an external face of the other switch, the transmission element being in contact with the control plate.

4. Switch according to one of Claims 1 to 3, **characterized in that** the other switch is a microswitch.

5. Switch according to one of Claims 1 to 4, **characterized in that** it has another housing, inside which the transmission element and the other switch are accommodated.

6. Switch according to Claim 5, **characterized in that** the output of the other switch is accessible from the outside of the other housing.

7. Switch according to one of Claims 1 to 6, **characterized in that** the switch is a differential switch.
